# EUROPÄISCHE PATENTSCHRIFT

(11) **EP 4 085 011 B1**
(45) Veröffentlichungstag und Bekanntmachung des Hinweises auf die Patenterteilung: **25.02.2026**
(21) Anmeldenummer: 20774935.9
(22) Anmeldetag: 16.09.2020
(51) Int. Cl.: B65D 55/16

(54) **VERSCHLUSS EINES AUSLASSSTUTZENS**
CLOSURE FOR AN OUTLET FITTING
FERMETURE POUR UN RACCORD DE SORTIE

(30) Priorität: 31.12.2019 DE 102019009027
(43) Veröffentlichungstag der Anmeldung: 09.11.2022
(73) Patentinhaber: Georg Menshen GmbH & Co. KG, 57413 Finnentrop (DE)
(72) Erfinder: RÖMER, Frank, 57413 Finnentrop (DE); KÖLSCHE, Volker, 58579 Schalksmühle (DE)
(74) Vertreter: Cohausz Hannig Borkowski Wißgott
(86) Internationale Anmeldenummer: PCT/EP2020/075804
(87) Internationale Veröffentlichungsnummer: WO 2021/136604

(56) Entgegenhaltungen:
- EP-A1- 1 902 972
- WO-A1-2013/176917
- US-A- 4 310 105
- US-A1- 2018 370 701
- US-A1- 2019 177 044
- US-B1- 7 073 679

## Beschreibung

Die Erfindung betrifft den Kunststoff-Verschluss eines rohrförmigen Auslassstutzens eines Behälters mit einer Verschlusskappe, die auf dem Stutzen lösbar befestigt ist, wobei die Kappe mit dem Stutzen über mindestens ein Halteband dauerhaft verbunden ist.

Es ist bekannt, die Verschlusskappe eines Behälterauslasses durch ein Halteband bzw. Fangband mit dem Auslassstutzen des Behälters unverlierbar zu verbinden, um eine Umweltbelastung zu verringern, US 2 155 329 und EP 810 952 B1. Hierbei soll für den Verbraucher ersichtlich sein, ob der Behälterverschluss schon einmal geöffnet wurde, so dass eine Erstbenutzungsgarantie gegeben ist.

Ein Kunststoff-Verschluss nach dem Stand der Technik ist aus US 4,310,105 bekannt.

Aufgabe der Erfindung ist es, einen Kunststoff-Verschluss der eingangs genannten Art so zu verbessern,
- dass die Verschlusskappe nur mit erheblicher Mühe verschluckbar ist,
- dass bei einem Verschlucken durch das die Kappe enthaltene Verschlussteil geatmet werden kann,
- dass die die Erstbenutzung anzeigende Garantietechnik besonders einfach und sicher ist, und
- dass das Halteband bei geschlossener, noch nicht erstmalig geöffneter Verschlusskappe nicht vorsteht, sicher untergebracht ist und weitgehend nicht sichtbar ist.

Diese Aufgaben werden erfindungsgemäß durch einen Kunststoff-Verschluss nach Anspruch 1 gelöst.

Diese Konstruktion besitzt eine durch mindestens ein Halteband gegen ein Verlieren sicher am Behälter gehaltene Verschlusskappe mit einer die Benutzungssicherheit erhöhenden Außenschale, die bei geschlossener Kappe das Halteband oder die Haltebänder aufnimmt, so dass die Außenschale zum einen die Benutzungsgarantie zusammen mit dem Halteband anzeigt und zum anderen ein formschönes Äußeres ohne vorspringende Teile geschaffen ist.

Um das Halteband nicht verwinden zu müssen, ist das Halteband mit seinem unteren Ende an einem Haltering fest, der am Auslassstutzen koaxial zur Stutzenachse verdrehbar gelagert ist.

Vorzugsweise wird vorgeschlagen, dass die Außenschale den Auslassstutzen ringförmig und koaxial zur Stutzenachse umgibt, so dass ein ringförmiger Innenraum zwischen der Kappe und der Außenschale besteht, der durchatmet werden kann.

Eine einfache und sichere Unterbringung des Haltebandes an oder in der Außenschale ist dadurch gegeben, dass das Halteband mit seinem oberen Ende insbesondere am unteren Rand der Außenschale fest ist. Dazu ist das Halteband mit seinem ersten unteren Ende am Haltering befestigt und verläuft von dort mit einem ersten Bandbereich seitlich der Außenschale nach oben, und bei geschlossener Kappe im oberen Bereich eine Umbiegung aufweist, um mit einem zweiten Bandbereich wieder nach unten zu verlaufen bis zu seinem zweiten Ende, das mit der Außenschale fest ist. Hierdurch weist das Halteband bei geschlossenem Stutzen eine geringere Länge auf. Hierbei können bei geschlossener Kappe die beiden Bandbereiche mit einem Großteil ihrer Längen zueinander parallel verlaufen.

Zum Aufzeigen der Originalität wird vorgeschlagen, dass das Halteband zwischen seinen Enden über mindestens einen aufreißbaren Steg mit der Außenschale verbunden ist. Hierzu wird auch vorgeschlagen, dass die beiden Bandbereiche durch mindestens einen aufreißbaren Steg miteinander verbunden sind. Ferner wird hierzu vorgeschlagen, dass das Band über einen aufreißbaren Steg mit der Außenschale verbunden ist.

Weitere vorteilhafte Ausgestaltungen der Erfindung sind in den übrigen Unteransprüchen aufgeführt.

Zwei Ausführungsbeispiele der Erfindung sind in den Zeichnungen perspektivisch dargestellt. Es zeigen
- Fig. 1: eine erste Ausführung im geschlossenen Zustand,
- Fig. 2: die erste Ausführung im geöffneten Zustand,
- Fig. 3: eine zweite Ausführung im geschlossenen Zustand,
- Fig. 4: die zweite Ausführung im geöffneten Zustand.

Ein Flüssigkeiten aufnehmender, beutelförmiger Behälter aus Kunststoff weist an seiner Oberseite ein schiffchenförmiges Einschweißteil 7 mit oben angeformtem, senkrecht nach oben ragenden, zylindrischen Auslassstutzen 1 auf mit einem Außengewinde 3. Auf den Auslassstutzen ist eine Verschlusskappe 2 mit ihrem Innengewinde aufgeschraubt oder aufgeprellt, die die obere Öffnung des rohrförmigen Stutzens 1 verschließt.

Auf dem unteren Bereich des Auslassstutzens 1 ist oberhalb des Einschweißteils 7 ein äußerer Haltering 5 koaxial zur Achse 8 des Auslassstutzens verdrehbar gelagert, an dem das untere innere Ende 4c eines Haltebandes 4 fest ist. Am oberen äußeren Ende 4d ist eine hohle Außenschale 9 mit ihrem unteren Rand 13 unverlierbar befestigt. Die Außenschale 9 weist eine rotationssymmetrische, ringförmige Außenwand 12 auf, deren Rotationsachse mit der Stutzenachse 8 deckungsgleich ist, wenn der Verschluss geschlossen ist.

Die Außenwand 12 der Außenschale 9 weist eine fensterförmige Ausnehmung 11 auf, in der das Halteband 4 ausfüllend einliegt, wenn der Verschluss geschlossen ist. Hierbei ist das Halteband zu zwei Bandbereichen 4a und 4b umgebogen mit einer oberen Umbiegungsstelle 4e, wobei bei geschlossenem Verschluss beide Bandbereiche aufeinanderliegen und sich innerhalb der Ausnehmung 11 befinden, wie Fig. 1 zeigt. Somit ist bei senkrechter Stutzenachse 8 das Halteband 4 mit seinem ersten unteren Ende 4c am Haltering 5 befestigt und verläuft von dort mit einem ersten Bandbereich 4a seitlich der Außenschale nach oben, und weist bei geschlossener Kappe 2 im oberen Bereich eine Umbiegung 4e auf, um mit einem zweiten Bandbereich 4b wieder nach unten zu verlaufen bis zu seinem zweiten unteren Ende 4d, das mit der Außenschale 9 fest ist. Hierbei verlaufen bei geschlossener Kappe 2 die beiden Bandbereiche 4a, 4b mit einem Großteil ihrer Längen zueinander parallel.

Die Außenschale 9 ist in der in Fig. 3 und 4 dargestellten Ausführung von zwei am Ring 5 befestigten Haltebändern 4 gehalten, wobei die Außenwand 12 auf diametral gegenüberliegenden Seiten jeweils eine fensterförmige Ausnehmung 11 aufweist, in denen bei geschlossenem Verschluss die Haltebänder gefaltet einliegen.

Die ringförmige Außenschale 9 ist an ihrer Oberseite und Unterseite offen und trägt in ihrer Mitte die Verschlusskappe 2, die bei geschlossenem Verschluss auf dem Auslassstutzen 1 befestigt insbesondere mit ihrem Innengewinde aufgeschraubt ist. Die Verschlusskappe 2 ist durch mindestens drei radiale speichenförmige Verbindungsteile 10 koaxial zur Rotationsachse der Außenschale 9 und zur Stutzenachse 8 gehalten. Hierbei besteht zwischen der Verschlusskappe 2 und der Außenschale 9 ein nach oben und unten offener Ringraum 14, durch den geatmet werden kann, wenn die Verschlusskappe mit der Außenschale verschluckt wurde.

In nicht dargestellten Ausführungen weist die Außenschale 9 keine fensterförmige Ausnehmung 11 auf, sondern bildet an dieser Stelle eine Nut an der Innen- oder Außenfläche der Außenwand 12 zur Aufnahme des Haltebandes 4 insbesondere in seinem gefalteten Zustand. Ferner kann im geschlossenen Zustand das Halteband insbesondere im gefalteten Zustand an der Innen- oder Außenfläche der Außenwand 12 aufliegen und insbesondere sich an die Außenkontur oder an die Innenkontur der Außenschale 9 anschmiegen. Hierbei kann die Nut fehlen oder eine geringe Tiefe aufweisen.

In einer weiteren, nicht dargestellten Ausführung besteht die Außenschale aus zwei voneinander getrennten Abschnitten bzw. Hälften, zwischen denen im Zwischenraum mindestens ein Halteband einliegt. Der Zwischenraum ermöglicht ein Weiteratmen.

Der Verschluss weist eine Originalitäts-/Garantietechnik auf, die erkennen lässt, ob der Verschluss schon einmal geöffnet worden ist. Hierzu bestehen nicht dargestellte, aufbrechbare Verbindungsstege
- zwischen den beiden Bandbereichen 4a, 4b und/oder
- zwischen dem Halteband 4 und der Außenschale 9.

Die in Fig. 3 und 4 dargestellte Ausführung unterscheidet sich von der Ausführung nach Fig. 1 und 2 u. a. dadurch,
- dass die Außenschale 9 über zwei faltbare Haltebänder 4 mit dem Auslassstutzen 1 insbesondere dem Haltering 5 verbunden ist,
- dass die obere Öffnung der Außenschale 9 einen größeren Durchmesser aufweist als der Durchmesser der unteren Öffnung, und
- dass die Außenschale 9 in zwei Halbschalen 9a, 9b aufgeteilt ist, die durch zwei zueinander parallele, senkrechte Wände 20a, 20b voneinander getrennt sind, zwischen denen bei geschlossenem Verschluss die zwei Haltebänder 4 gefaltet liegen.

Schließlich kann das Gewinde zwischen Kappe 2 und Stutzen 1 derart steil sein, dass schon nach der Drehung der Kappe um 90 bis 180 Grad die Kappe 2 sich vom Stutzen 1 löst. Auch kann statt einer Schraubverbindung eine Bajonettverbindung zwischen Auslassstutzen 1 und Verschlusskappe 2 bestehen.

## Patentansprüche

1. Kunststoff-Verschluss eines rohrförmigen Auslassstutzens (1) eines Behälters, umfassend den rohrförmigen Auslassstutzen (1), eine Verschlusskappe (2), mindestens ein Halteband (4) mit einem ersten Bandbereich (4a) und einem zweiten Bandbereich (4b), und einen Haltering (5), wobei die Verschlusskappe (2) auf dem Stutzen (1) lösbar befestigt ist, wobei die Verschlusskappe (2) mit dem Stutzen (1) über das mindestens eine Halteband (4) dauerhaft verbunden ist, wobei das Halteband (4) ein unteres inneres Ende (4c) und ein oberes äußeres Ende (4d) umfasst, wobei die Verschlusskappe (2) in einem Abstand von einer Außenschale (9) umgeben ist, die über Verbindungsteile (10) an der Verschlusskappe angeformt ist, wobei
der Haltering (5) am Auslassstutzen (1) koaxial zur Stutzenachse (8) verdrehbar gelagert ist und bei geschlossener Verschlusskappe (2) mindestens ein Bereich des Haltebandes (4) in einer sich nach außen öffnenden Ausnehmung (11) oder Nut der Außenwand (12) der Außenschale (9) einliegt, wobei das Halteband (4) mit seinem unteren Ende (4c) am Haltering (5) befestigt ist und von dort mit dem ersten Bandbereich (4a) seitlich der Außenschale nach oben verläuft, und bei geschlossener Kappe (2) im oberen Bereich eine Umbiegung (4e) aufweist, um mit dem zweiten Bandbereich (4b) wieder nach unten zu verlaufen bis zu seinem zweiten oberen Ende (4d), das mit der Außenschale (9) an deren unteren Rand fest ist.

2. Verschluss nach Anspruch 1, **dadurch gekennzeichnet, dass** die Außenschale (9) den Auslassstutzen (1) ringförmig und koaxial zur Stutzenachse in einem Abstand umgibt.

3. Verschluss nach einem der vorherigen Ansprüche, **dadurch gekennzeichnet, dass** bei geschlossener Kappe (2) die beiden Bandbereiche (4a, 4b) mit einem Großteil ihrer Längen zueinander parallel verlaufen.

4. Verschluss nach einem der vorherigen Ansprüche, **dadurch gekennzeichnet, dass** das Halteband (4) zwischen seinen Enden zum Aufzeigen der Originalität über mindestens einen aufreißbaren Steg mit der Außenschale (9) verbunden ist.

5. Verschluss nach einem der vorherigen Ansprüche, **dadurch gekennzeichnet, dass** die beiden Bandbereiche (4a, 4b) durch mindestens einen aufreißbaren Steg miteinander verbunden sind.

6. Verschluss nach einem der vorherigen Ansprüche, **dadurch gekennzeichnet, dass** zu beiden Seiten der Außenschale (9) diametral gegenüberliegend jeweils ein Halteband (4) angeordnet ist.

7. Verschluss nach einem der vorherigen Ansprüche, **dadurch gekennzeichnet, dass** die Kappe (2) über ein Gewinde oder eine Bajonettverbindung auf dem Stutzen (1) lösbar befestigt ist.

8. Verschluss nach Anspruch 7, **dadurch gekennzeichnet, dass** das Gewinde zwischen Kappe (2) und Stutzen (1) derart steil ist, dass schon nach der Drehung der Kappe um 90 bis 180 Grad die Kappe (2) sich vom Stutzen (1) löst.

9. Verschluss nach einem der vorherigen Ansprüche, **dadurch gekennzeichnet, dass** das Halteband (4) sich an der Außenkontur oder an die Innenkontur der Außenschale (9) anschmiegt.

10. Verschluss nach einem der vorherigen Ansprüche, **dadurch gekennzeichnet, dass** die Außenschale in zwei voneinander getrennten Hälften aufgeteilt ist, zwischen denen ein Zwischenraum besteht, in dem das mindestens eine Halteband (4) einliegt.

11. Verschluss nach einem der vorherigen Ansprüche, **dadurch gekennzeichnet, dass** die Außenschale (9) mit der Verschlusskappe (1) einen Ringraum (14) bildet, der von den Verbindungsteilen (10) durchquert und an der Unter- und Oberseite der Außenschale (9) offen ist.

12. Verschluss nach einem der vorherigen Ansprüche, **dadurch gekennzeichnet, dass** an das untere Ende des Stutzens (1) ein schiffchenförmiges Einschweißteil (7) angeformt ist.

## Claims

1. Plastic closure for a tubular outlet connector (1) of a container, comprising the tubular outlet connector (1), a closure cap (2), at least one retaining strip (4) with a first strip region (4a) and a second strip region (4b), and a retaining ring (5), wherein the closure cap (2) is detachably fastened on the connector (1), wherein the closure cap (2) is permanently connected to the connector (1) via the at least one retaining strip (4), wherein the retaining strip (4) comprises a lower, inner end (4c) and an upper, outer end (4d),
wherein the closure cap (2) is surrounded at a distance by an outer shell (9), which is integrally formed on the closure cap via connecting parts (10), wherein the retaining ring (5) is mounted on the outlet connector (1) such that it can be rotated coaxially in relation to the connector axis (8) and, when the closure cap (2) is closed, at least one region of the retaining strip (4) is positioned in an outwardly opening recess (11) or groove of the outer wall (12) of the outer shell (9), wherein the retaining strip (4) is fastened on the retaining ring (5) by way of its lower end (4c) and, from there, runs upwards to the side of the outer shell by way of the first strip region (4a), and, when the cap (2) is closed, the retaining strip has a bent-over section (4e) in the upper region so as to run downwards again, by way of the second strip region (4b), to its second, upper end (4d), which is fixed to the outer shell (9) at the lower edge thereof.

2. Closure according to Claim 1, **characterized in that** the outer shell (9) surrounds the outlet connector (1) in an annular manner and coaxially in relation to the connector axis, at a distance therefrom.

3. Closure according to either of the preceding claims, **characterized in that**, when the cap (2) is closed, the two strip regions (4a, 4b) run parallel to one another over a large part of their lengths.

4. Closure according to one of the preceding claims, **characterized in that**, to indicate intactness, the retaining strip (4) is connected, between its ends, to the outer shell (9) via at least one tearable crosspiece.

5. Closure according to one of the preceding claims, **characterized in that** the two strip regions (4a, 4b) are connected to one another by at least one tearable crosspiece.

6. Closure according to one of the preceding claims, **characterized in that** a respective retaining strip (4) is provided in a diametrically opposite arrangement on either side of the outer shell (9).

7. Closure according to one of the preceding claims, **characterized in that** the cap (2) is detachably fastened on the connector (1) via a thread or a bayonet connection.

8. Closure according to Claim 7, **characterized in that** the thread between the cap (2) and the connector (1) is so steep that the cap (2) becomes detached from the connector (1) after rotation of the cap through 90 to 180 degrees.

9. Closure according to one of the preceding claims, **characterized in that** the retaining strip (4) fits against the outer contour or against the inner contour of the outer shell (9).

10. Closure according to one of the preceding claims, **characterized in that** the outer shell is divided into two halves which are separate from one another and between which there is an interspace, in which the at least one retaining strip (4) is positioned.

11. Closure according to one of the preceding claims, **characterized in that** the outer shell (9) together with the closure cap (1) forms an annular space (14), through which the connecting parts (10) pass and which is open on the underside and upper side of the outer shell (9).

12. Closure according to one of the preceding claims, **characterized in that** a boat-form weld-in part (7) is moulded on at the lower end of the connector (1).

## Revendications

1. Fermeture en matière synthétique pour un raccord de sortie tubulaire (1) d'un récipient, comprenant le raccord de sortie tubulaire (1), un capuchon de fermeture (2), au moins une bande de retenue (4) dotée d'une première région de bande (4a) et d'une deuxième région de bande (4b), et une bague de retenue (5), le capuchon de fermeture (2) étant fixé de façon détachable sur le raccord (1), le capuchon de fermeture (2) étant relié de façon permanente au raccord (1) par le biais de l'au moins une bande de retenue (4), la bande de retenue (4) comprenant une extrémité intérieure inférieure (4c) et une extrémité extérieure supérieure (4d),
le capuchon de fermeture (2) étant entouré, à une certaine distance, par une coque extérieure (9) qui est formée sur le capuchon de fermeture par le biais de parties de liaison (10), la bague de retenue (5) étant montée sur le raccord de sortie (1) de façon rotative coaxialement à l'axe de raccord (8) et, en cas de capuchon de fermeture (2) fermé, au moins une région de la bande de retenue (4) s'insérant dans un évidement (11) ou rainure, s'ouvrant vers l'extérieur, de la paroi extérieure (12) de la coque extérieure (9), la bande de retenue (4) étant fixée sur la bague de retenue (5) par son extrémité inférieure (4c) et s'étendant à partir de là, par la première région de bande (4a), vers le haut latéralement par rapport à la coque extérieure et, en cas de capuchon (2) fermé, présentant un coude (4e) dans la région supérieure, afin de s'étendre à nouveau vers le bas par la deuxième région de bande (4b) jusqu'à sa deuxième extrémité supérieure (4d) qui est solidaire de la coque extérieure (9) au niveau de son bord inférieur.

2. Fermeture selon la revendication 1, **caractérisée en ce que** la coque extérieure (9) entoure le raccord de sortie (1) de façon annulaire et coaxiale à l'axe de raccord à une certaine distance.

3. Fermeture selon l'une des revendications précédentes, **caractérisée en ce qu'**en cas de capuchon (2) fermé, les deux régions de bande (4a, 4b) s'étendent parallèlement l'une à l'autre sur une grande partie de leur longueur.

4. Fermeture selon l'une des revendications précédentes, **caractérisée en ce que** la bande de retenue (4) est reliée à la coque extérieure (9) par le biais d'au moins une nervure déchirable entre ses extrémités pour indiquer l'inviolabilité.

5. Fermeture selon l'une des revendications précédentes, **caractérisée en ce que** les deux régions de bande (4a, 4b) sont reliées l'une à l'autre par au moins une nervure déchirable.

6. Fermeture selon l'une des revendications précédentes, **caractérisée en ce qu'**une bande de retenue (4) est disposée respectivement de façon diamétralement opposée des deux côtés de la coque extérieure (9).

7. Fermeture selon l'une des revendications précédentes, **caractérisée en ce que** le capuchon (2) est fixé de façon détachable sur le raccord (1) par le biais d'un filetage ou d'une liaison à baïonnette.

8. Fermeture selon la revendication 7, **caractérisée en ce que** le filetage entre le capuchon (2) et le raccord (1) présente un tel pas qu'après une seule rotation du capuchon de 90 à 180 degrés le capuchon (2) se détache du raccord (1).

9. Fermeture selon l'une des revendications précédentes, **caractérisée en ce que** la bande de retenue (4) épouse le contour extérieur ou le contour intérieur de la coque extérieure (9).

10. Fermeture selon l'une des revendications précédentes, **caractérisée en ce que** la coque extérieure est divisée en deux moitiés séparées l'une de l'autre, entre lesquelles un espace intermédiaire demeure, dans lequel l'au moins une bande de retenue (4) est insérée.

11. Fermeture selon l'une des revendications précédentes, **caractérisée en ce que** la coque extérieure (9) forme avec le capuchon de fermeture (1) un espace annulaire (14) qui est traversé par les parties de liaison (10) et est ouvert au niveau des côtés inférieur et supérieur de la coque extérieure (9).

12. Fermeture selon l'une des revendications précédentes, **caractérisée en ce qu'**une pièce soudée (7) en forme de barquette est formée sur l'extrémité inférieure du raccord (1).
